# EUROPÄISCHE PATENTSCHRIFT

(11) **EP 1 226 941 B1**
(45) Veröffentlichungstag und Bekanntmachung des Hinweises auf die Patenterteilung: **31.05.2006**
(21) Anmeldenummer: 02000909.8
(22) Anmeldetag: 16.01.2002
(51) Int. Cl.: B41F 23/04, F26B 3/04

(54) **Trocknereinrichtung mit Hochspannungselektroden für eine Druckmaschine**
Drying unit having high-voltage electrodes in a printing press
Groupe de séchage comprenant des électrodes pour haute tension dans une machine à imprimer

(30) Priorität: 30.01.2001 DE 20101511 U
(43) Veröffentlichungstag der Anmeldung: 31.07.2002
(73) Patentinhaber: MAN Roland Druckmaschinen AG, 63075 Offenbach (DE)
(72) Erfinder: Ihme, Andreas, 63773 Goldbach (DE); Lomp, Bernd, 63584 Gründau (DE); Richter, Hansjörg, 63500 Seligenstadt (DE)
(74) Vertreter: Stahl, Dietmar

(56) Entgegenhaltungen:
- DE-A- 2 547 902
- DE-A- 2 818 832
- DE-A- 2 830 870
- DE-A- 19 525 453
- DE-A- 19 857 984
- DE-U- 29 707 190
- GB-A- 1 237 584

## Beschreibung

Die Erfindung betrifft eine Trocknereinrichtung für eine Druckmaschine gemäß dem Oberbegriff von Anspruch 1.

### [Stand der Technik]

In Bogenoffsetdruckmaschinen werden die bedruckten Bogen über Zylinder und Trommeln durch die einzelnen Druckwerke und nach dem letzten Druckwerk durch ein oder mehrere Lackier- und sonstige Veredelungseinrichtungen gefördert. Über Kettensysteme erfolgt der Transport der Bogen von einer letzten Trommel zum Auslegerstapel.

Um ein Abschmieren der frisch bedruckten Bogen beim Transport zwischen den Druckwerken, zwischen dem letzten Druckwerk und dem Ausleger bzw. den Lackiereinrichtungen zu vermeiden, sind an einer Vielzahl von Stellen Trocknereinrichtungen vorgesehen. Durch die Trocknereinrichtungen soll ein möglichst schnelles Abtrocknen / Wegschlagen der Farbe / des Lackes erzielt werden, so dass Berührungen der bedruckten Bogenseite mit Bogenführungsblechen oder sonstigen stehenden Teilen keine Beschädigungen an der Druckseite und somit Makulatur verursachen.

Auf Lösungsmitteln basierende Druckfarben bzw. Lacke geben beim Trocknen Lösemitteldämpfe ab. Ein derartiger Trocknungsprozess kann durch IR-Strahler beschleunigt werden, da durch die eingetragene Wärme das Ausdünsten des Lösemittels beschleunigt wird. Eine weitere Beschleunigung erfährt ein derartiger Trocknungsprozess, wenn zusätzlich eine Warmluftbeaufschlagung des Druckproduktes erfolgt, da so der durch den Wärmeeintrag aus dem Bedruckstoff heraustretende Lösemitteldampf abtransportiert wird. Letztlich wird bei derartigen Trocknungsprozessen auch die mit Lösungsmittel und Wasserdampf gesättigte Luft abgesaugt, was durch eine spezielle Absaugvorrichtung erfolgt.

Trocknereinrichtungen sind je nach Art der verdruckten Farben / Lacke aufgebaut. Auf Lösemittel basierende Druckfarben und insbesondere wasserlösliche Farben / Lacke werden unter Verwendung von Absaugeinrichtungen getrocknet. Diese Absaugeinrichtungen haben die Aufgabe, das aus dem Bedruckstoff austretende Lösemittel bzw. die Feuchtigkeit aufzunehmen. Um den Bereich, in dem abgesaugt wird, lokal zu begrenzen, werden meist Luftrakel eingesetzt. Auch innerhalb der so begrenzten Räume werden die Luftströmung beeinflussende Elemente eingesetzt, durch welche sich die Strömung der durch den Bogen bewegten Luft zu Erzielung einer guten Trocknungswirkung beeinflussen lässt.

Aus der DE 195 25 453 A1 ist ein Trocknungsverfahren für schnelllaufende Materialbahnen bekannt, bei welchem neben den Trocknungseinrichtungen zusätzlich eine an eine Hochspannungsquelle geschaltete Elektrode vorgesehen ist. Durch den von der Elektrode in Richtung Bedruckstoff (schnelllaufende Materialbahn) bewegten Strom elektrischer Ladungsträger erfolgt eine Zerstörung der durch die bewegte Bahn mitgenommenen laminaren Grenzschicht.

Aus der DE 25 47 902 A1 ist ein Trocknungskasten für bedruckte Bogen bekannt. Der Trocknungskasten weist ein Transportband für bedruckte Bogen auf, oberhalb dessen ein Blas- und Saugluftkasten angeordnet ist. Der Blas- und Saugluftkasten wirkt durch Saugkanäle innerhalb von Wänden, die Blasluftdüsen begrenzen. Mittels der Saugkanäle wird mittels der Blasluftdüsen eingeblasene Blasluft abgesaugt. Durch die dergestalt angeordnete Luftführung soll sich der Haupttrocknungseffekt ergeben.

### [Aufgabe der Erfindung]

Aufgabe der vorliegenden Erfindung ist es daher eine Trocknereinrichtung gemäß dem Oberbegriff von Anspruch 1 derartig zu erweitern, so dass unter Vermeidung der zuvorstehend genannten Nachteile eine im Wirkungsgrad verbesserte Trocknerleistung erzielbar ist.

Gelöst wird diese Aufgabe durch die kennzeichnenden Merkmale von Anspruch 1. Weiterbildungen der Erfindung ergeben sich aus den Unteransprüchen.

### [Beispiele]

Gemäß der Erfindung ist vorgesehen, dass bezogen auf die Bewegungsrichtung des Bogens der Absaugeinrichtung je eine mit einer einer den Bogen führenden Fläche zugeordneten elektrisch leitfähigen Unterlage zusammenwirkende Hochspannungselektrode vor- und nachgeordnet ist. Durch diese Hochspannungselektroden, welche sich gemäß einer bevorzugten Ausführungsform der Erfindung als über die Formatbreite des Zylinders erstreckende Stäbe ausgebildet sind, ergibt sich eine Beeinflussung der durch die Bogenbewegung laminar mitgeführten Luftmassen nach Art einer Luftrakel. Durch die Elektroden wird der Raum mit der Absaugeinrichtung weitestgehend dicht gegenüber der Außenatmosphäre gestaltet. Durch das Absaugen der Luft bzw. der mit Feuchtigkeit und Lösemitteldämpfen angereichten Luft innerhalb der Kammer ergibt sich eine Erhöhung der Trocknerleistung.

Die erfindungsgemäß vorgesehenen Elektroden bewirken nicht nur eine Abdichtung des der Absaugeinrichtung zugeordneten Raumes / der Kammer sondern zusätzlich auch durch die Rakelwirkung der vom Bogen mitgenommenen Luftmassen die Trocknerleistung positiv beeinflussende Turbulenzen. Das aus dem Bedruckstoff, der Farbe- bzw. der Lackschicht beispielsweise durch Wärmestrahlung herausgelöste Lösungsmittel wird somit schnellstmöglich vom Bedruckstoff weg bewegt und kann durch die Luftströmung der Absaugeinrichtung erfasst werden.

Die vorzugsweise als Stäbe ausgebildeten und der Absaugeinrichtung vor- und nachgeordneten Hochspannungselektroden können bei einer Trocknereinrichtung eingesetzt werden, die entweder einem Zylinder (Gegendruckzylinder) oder auch einer Bogenführungseinrichtung zugeordnet sind. So ist es beispielsweise möglich die Trocknereinrichtung dem Bogen führenden Gegendruckzylinder eines Offset-Druckwerkes zuzuordnen.

Die erfindungsgemäße Trocknereinrichtung wäre dann beispielsweise direkt dem Gummituchzylinder nachgeordnet und vorzugsweise in einer Einrichtung zur Bogenführung integriert dem Gegendruckzylinder angeordnet. Selbstverständlich lässt sich die erfindungsgemäße Trocknereinrichtung auch an weiteren Stellen einer Bogenoffsetdruckmaschine anordnen.

Die erfindungsgemäße Trocknereinrichtung kann insbesondere an Bogen führenden Trommeln und Zylindern einer Bogenoffsetdruckmaschine angeordnet sein. Ebenfalls ist eine Anordnung der erfindungsgemäßen Trocknereinrichtung innerhalb eines bewegten Zylinders möglich. In diesem Falle wären die beiden Elektroden im Zylinder bzw. der Trommel mitrotierend angeordnet, wobei die mit den Elektroden zusammenwirkende Gegenelektrode beispielsweise durch ein den Bogen an der entsprechend gegenüberliegenden Seite stützendes Bogenführungsblech gebildet ist.

Bei Verwendung der erfindungsgemäßen Einrichtung ist zu gewährleisten, dass der Abstand der Elektrode zur Oberfläche des Bogens stets den erforderlichen Wert einnimmt. Dabei ist zu beachten, dass den Bogen haltende Einrichtungen, wie z.B. die Greiferfinger der den Bogen führenden Zylinder bzw. die Greifersysteme des Auslegers, nicht mit der Elektrode bzw. der Gegenelektrode in Kollision kommen. Hierbei kann vorgesehen sein, dass die Elektrode bzw. der Träger der Elektrode bzw. die der Elektrode zugeordnete Gegenelektrode beweglich aufgehängt ist und während des Passierens der Greifer bzw. der den Bogen haltenden Einrichtungen Ausweichbewegungen ausführen. Eine derartige bewegliche und in Abhängigkeit der Bogenbewegung gesteuerte Aufhängung der Elektrode bzw. der gesamten Trocknereinrichtung ist insbesondere dann vorzusehen, wenn die erfindungsgemäße Trocknereinrichtung im Ausleger der Druckmaschine (Bogenaufgang) der Schöndruckseite der Bogen zugeordnet sein soll. Die die Bogen haltenden Greifersysteme können die nötigen Ausweichbewegungen der Elektrode über an vorgesehenen Orten angebrachte Sensoren steuern. Die Ausweichbewegung der Elektrode u./o. Gegenelektrode gegenüber den Greifersystemen ist nötig, da diese den Greifersystemen im Weg stehen.

Die erfindungsgemäße Elektrode zur Unterstützung des Trocknungsvorganges kann weiterbildend mit wenigstens einer den Bogen vorzugsweise mit warmer Luft beaufschlagenden Einrichtung versehen sein. Die durch diese Einrichtung bewirkte Luftströmung ist vorzugsweise dergestalt, dass ein Berühren des Bogens und insbesondere des Bogenendes mit der Elektrode bzw. der Elektrode zugeordneten Teilen nicht möglich ist.

Die erfindungsgemäße Trocknereinrichtung kann vor dem ersten Offsetdruckwerk in der Bogenführung angeordnet sein. Eine derartige Installation ist insbesondere dann bevorzugt, wenn den Druckwerken eine Grundierung in Form eines Flexodruckwerkes vorgeschaltet ist.

Die erfindungsgemäße Trocknereinrichtung kann auch zwischen den Druckwerken innerhalb der Bogenführung, der Schöndruckseite der Bogen zugeordnet sein. Die Installation erfolgt hier direkt in den Bogenführungsblechen gegenüber dem Gegendruckzylinder. Die Elektroden können durch eine Unterbrechung der Blech-Bogenführung und Einsatz eines nichtleitenden Materials aus beispielsweise Kunststoff oder Keramik, in das die Elektrode eingebettet wird, installiert werden. Der Gegendruckzylinder dient als Gegenelektrode und muss dementsprechend elektrisch geschaltet werden (Erdung).

Weiterhin ist die erfindungsgemäße Trocknereinrichtung einsetzbar zwischen den Druckwerken in der Bogenführung auf der Widerdruckseite. Bei Wende- und Widerdruckbetrieb können in den Gegendruckzylinder 180° versetzt zwei Kanäle eingefügt werden, in denen die Elektrode, von nichtleitendem Material umgeben, eingebettet wird. Die Gegenelektrode befindet sich dann in einer nichtleitenden Einbettung in der Bogenführung. Der Abstand Elektrode - Bogen kann hier, je nach Anwendungsfall, genau eingestellt werden.

Weiterhin ist eine Installation zwischen den Lackwerken in der Bogenführung auf der Schöndruckseite möglich. Die Installation erfolgt in diesem Falle wie bei einer Installation zwischen den Druckwerken.

Ebenfalls ist es möglich, die erfindungsgemäße Trocknereinrichtung als feststehende Einrichtung in einer Auslegertrommel bzw. einer Bogenführungstrommel anzuordnen. Der über die Ausleger- bzw. Bogenführungstrommel geförderte Bogen wird dann mit der Ionenstrahlung der Elektrode beaufschlagt und, da die Elektrode feststeht und der Bogen sich bewegt, von diesem streifenförmig überstrichen.

Wie bei einer Installation zwischen den Druckwerken, wobei die Bogen auf der Widerdruckseite zu trocknen sind, kann die erfindungsgemäße Trocknungseinrichtung auch zwischen zwei oder mehreren Lackwerken entsprechend erfolgen.

Letztlich sind auch Installationen zwischen dem letzten Druckwerk und dem Ausleger sowie innerhalb des Auslegers bis zum Auslegerstapel möglich. Durch entsprechende Aufhängung der erfindungsgemäßen Trocknereinrichtung statisch bzw. entsprechend der Bogenbewegung beweglich können die Bogen sowohl auf der Schön- als auch auf der Widerdruckseite getrocknet werden.

In einem Verlängerungsmodul, in welchem die Bogen über einen mit Greifern versehene Zylinder transportiert werden, kann der Schöndruckseite der Bogen eine oder mehrere erfindungsgemäß ausgebildete Trocknereinrichtungen zugeordnet sein. Diese sind bevorzugt im Abstand zum Bedruckstoff einstellbar ausgebildet. In der Abnahmetrommel sowie dem danach folgenden Förderweg des Kettensystems können ebenfalls ein oder mehrere erfindungsgemäß ausgebildete Trocknereinrichtungen angeordnet sein. Wie bereits zuvorstehend erwähnt, muss eine auf die Schöndruckseite des Bogen einwirkende Trocknereinrichtung (Elektrode) wegen des Passierens der Greifersysteme entsprechend der Bogenbewegung gesteuert beweglich aufgehängt sein.

Die der Elektrode zugeordnete Gegenelektrode kann der Druck- bzw. Gegendruckzylinder (deren metallische Oberfläche), ein Bogenführungsblech oder eine an einem Bogen führenden Zylinder angebrachte Metallfläche sein. Weiterhin ist es möglich, die Trocknereinrichtung einer Wendetrommel zuzuordnen. Die der stationären Elektrode zugeordnete Gegenelektrode ist dann bevorzugt durch die Oberfläche der Trommel gebildet.

Des weiteren erfolgt die Erläuterung eines Ausführungsbeispiels der Erfindung anhand der Zeichnung. Es zeigt:
- Fig. 1: eine Trocknereinrichtung nach der Erfindung an einen Gegendruckzylinder, und
- Fig. 2: die Komponenten zur Spannungsbeaufschlagung der Elektroden.

Figur 1 zeigt einen Gegendruckzylinder 1, auf dessen metallisch leitfähiger Oberfläche ein durch angedeutete Greifereinrichtungen gehaltener Bogen 2 aufliegt. Dem Gegendruckzylinder 1 des nicht weiter dargestellten Druckwerkes ist eine sich über die Formatbreite des Zylinders erstreckende Kammer 3 zugeordnet. Das Innere der Kammer 3, welches der Oberfläche des Bogens 2 zugeordnet ist, ist über eine Zuleitung 5 mit einer Absaugeinrichtung 4 verbunden. Die im Inneren der Kammer 3 befindliche Luft kann so über die Zuleitung 5 und die Absaugeinrichtung 4 abgesaugt werden.

Bezogen auf die Bewegungsrichtung des Bogens 2 sind der Absaugung 4 der Kammer 3 eine Elektrode 6 vor- und eine weitere Elektrode 7 nachgeordnet.

Durch das elektrische Feld zwischen den Hochspannungselektroden 6, 7 und der elektrisch leitenden Oberfläche des Gegendruckzylinders 1 sowie den dadurch bedingten Fluss elektrischer Ladungsträger zwischen den Elektroden 6, 7 und der Oberfläche des Zylinders 1 werden die durch die Bewegung des Bogens 2 mitgeführten Luftmassen umgelenkt, so dass insbesondere im Inneren der Kammer 3 die durch die Pfeile angedeuteten Bewegungsrichtungen der Luft erzeugbar sind. Durch die erfindungsgemäßen Elektroden 6, 7 wird die im Inneren der Kammer 3 befindliche Luft im strömungstechnisch günstigen Sinne beeinflusst, so dass diese durch die Absaugeinrichtung 4 erfasst werden kann. Die mit der Absaugeinrichtung 4 verbundene Kammer 3 wird so über zwei Elektroden 6, 7 gegenüber der Umgebungsluft begrenzt und auch abgedichtet.

Fig. 2 zeigt die Beschaltung der beiden Hochspannungselektroden 6, 7. Diese sind mit einer Hochspannungsquelle 8 verbunden, wobei der Gegendruckzylinder 1 bzw. allgemein die elektrisch leitfähige Unterlage des Bogens 2 als Gegenelektrode (Masse) ebenfalls mit der Hochspannungsquelle 8 verbunden ist. Der Hochspannungsquelle 8 sind Signale einer nicht dargestellten Maschinensteuerung zuführbar, so dass der Wert für die Hochspannungsbeaufschlagung der Druckgeschwindigkeit sowie insbesondere auch der Betriebsart der Druckmaschine entsprechend wählbar ist.

### [Bezugszeichenliste]

- 1: Zylinder (Gegendruckzylinder)
- 2: Bogen
- 3: Kammer (Absaugkammer-Trockner)
- 4: Absaugeinrichtung
- 5: Zuführung / Verbindung
- 6: Hochspannungselektrode
- 7: Hochspannungselektrode
- 8: Hochspannungsquelle

## Patentansprüche

1. Trocknereinrichtung für eine Bogendruckmaschine, insbesondere Bogenoffsetdruckmaschine, mit einer Absaugeinrichtung (4) für oberhalb des Bogens (2) befindliches Gas, die eine zu einem zu trocknenden Bogen (2) hin offene Kammer (3) aufweist,
**dadurch gekennzeichnet,**
**dass** bezogen auf die Bewegungsrichtung des Bogens (2) der Absaugeinrichtung (4) je eine mit einer einer den Bogen (2) führenden Fläche zugeordneten elektrisch leitfähigen Unterlage zusammenwirkende Hochspannungselektrode (6, 7) vor- und nachgeordnet ist.

2. Trocknereinrichtung nach Anspruch 1,
**dadurch gekennzeichnet,**
**dass** die Kammer (3) der Absaugeinrichtung (4) an der jeweils vor- und nachlaufenden Kante eine auf den Bogen (2) gerichtete Hochspannungselektrode (6, 7) aufweist.

3. Trocknereinrichtung nach Anspruch 1 oder 2,
**dadurch gekennzeichnet,**
**dass** die Hochspannungselektroden (6, 7) beweglich gegenüber der Oberfläche des Bogens (2) angeordnet sind.

4. Trocknereinrichtung nach Anspruch 3,
**dadurch gekennzeichnet,**
**dass** die Hochspannungselektroden (6, 7) nebst der dazwischen befindlichen Absaugeinrichtung (4) beweglich gegenüber der Oberfläche des Bogens (2) angeordnet sind.

5. Trocknereinrichtung nach einem der Ansprüche 3 oder 4,
**dadurch gekennzeichnet,**
**dass** die Hochspannungselektroden (6, 7) derart aufgehängt sind, dass eine Bewegung in Abhängigkeit der Bewegung des Bogens (2) erfolgen kann.

6. Trocknereinrichtung nach einem der Ansprüche 3 bis 5,
**dadurch gekennzeichnet,**
**dass** die Hochspannungselektroden (6, 7) derart aufgehängt sind, dass sie Ausweichbewegungen gegenüber den Bogen (2) haltenden Greifereinrichtungen ausführen können.

7. Trocknereinrichtung nach einem der vorhergehenden Ansprüche,
**dadurch gekennzeichnet,**
**dass** die Hochspannungselektroden (6, 7) einem den Bogen (2) tragenden Zylinder (1) zugeordnet sind.

8. Trocknereinrichtung nach einem der vorhergehenden Ansprüche,
**dadurch gekennzeichnet,**
**dass** die Hochspannungselektroden (6, 7) einer den Bogen (2) tragenden metallisch leitfähigen Bogenführungsbahn zugeordnet sind.

9. Trocknereinrichtung nach einem der vorhergehenden Ansprüche,
**dadurch gekennzeichnet,**
**dass** die Hochspannungselektroden (6, 7) und/oder im Auslegersystem angeordnete den Hochspannungselektroden (6, 7) zugeordnete Gegenelektroden gegenüber dem Bewegungsweg der die Bogen (2) haltenden Greifereinrichtungen gesteuert bewegbar aufgehängt sind.

## Claims

1. Dryer device for a sheet-fed printing press, in particular a sheet-fed offset printing press, having an extraction device (4) for gas which is situated above the sheet (2), which extraction device (4) has a chamber (3) which is open towards a sheet (2) to be dried, **characterized in that**, in relation to the movement direction of the sheet (2), in each case one high-voltage electrode (6, 7) which interacts with an electrically conductive support which is assigned to the surface which guides the sheet (2) is arranged in front of and behind the extraction device (4).

2. Dryer device according to Claim 1, **characterized in that**, on the respective leading and trailing edge, the chamber (3) of the extraction device (4) has a high-voltage electrode (6, 7) which points towards the sheet (2).

3. Dryer device according to Claim 1 or 2, **characterized in that** the high-voltage electrodes (6, 7) are arranged so as to be movable with respect to the surface of the sheet (2).

4. Dryer device according to Claim 3, **characterized in that** the high-voltage electrodes (6, 7), together with the extraction device (4) which is situated between them, are arranged so as to be movable with respect to the surface of the sheet (2).

5. Dryer device according to either of Claims 3 and 4, **characterized in that** the high-voltage electrodes (6, 7) are suspended in such a way that a movement can take place as a function of the movement of the sheet (2).

6. Dryer device according to one of Claims 3 to 5, **characterized in that** the high-voltage electrodes (6, 7) are suspended in such a way that they can perform evading movements with respect to gripper devices which hold the sheet (2).

7. Dryer device according to one of the preceding claims, **characterized in that** the high-voltage electrodes (6, 7) are assigned to a cylinder (1) which bears the sheet (2).

8. Dryer device according to one of the preceding claims, **characterized in that** the high-voltage electrodes (6, 7) are assigned to a metallically conductive sheet-guiding track which bears the sheet (2).

9. Dryer device according to one of the preceding claims, **characterized in that** the high-voltage electrodes (6, 7) and/or mating electrodes which are arranged in the deliverer system and are assigned to the high-voltage electrodes (6, 7) are suspended so as to be movable in a controlled manner with respect to the movement path of the gripper devices which hold the sheets (2).

## Revendications

1. Dispositif de séchage pour une machine d'impression de feuilles, notamment une machine d'impression offset à feuilles, comprenant un dispositif d'aspiration (4) pour du gaz se trouvant au-dessus de la feuille (2), qui présente une chambre (3) ouverte vers une feuille (2) à sécher,
**caractérisé en ce que**,
par rapport à la direction de déplacement de la feuille (2), à chaque fois une électrode haute tension (6, 7) coopérant avec un support électriquement conducteur associé à une surface guidant la feuille (2), est placée en aval et en amont du dispositif d'aspiration (4).

2. Dispositif de séchage selon la revendication 1,
**caractérisé en ce que**
la chambre (3) du dispositif d'aspiration (4) présente, sur le bord respectif avant et arrière, une électrode haute tension (6, 7) orientée vers la feuille (2).

3. Dispositif de séchage selon la revendication 1 ou 2,
**caractérisé en ce que**
les électrodes haute tension (6, 7) sont disposées de manière mobile par rapport à la surface de la feuille (2).

4. Dispositif de séchage selon la revendication 3,
**caractérisé en ce que**
les électrodes haute tension (6, 7) sont disposées à côté du dispositif d'aspiration (4) se trouvant entre elles de manière déplaçable par rapport à la surface de la feuille (2).

5. Dispositif de séchage selon l'une quelconque des revendications 3 ou 4,
**caractérisé en ce que**
les électrodes haute tension (6, 7) sont accrochées de telle sorte qu'un déplacement puisse être effectué en fonction du déplacement de la feuille (2).

6. Dispositif de séchage selon l'une quelconque des revendications 3 à 5,
**caractérisé en ce que**
les électrodes haute tension (6, 7) sont accrochées de telle sorte qu'elles puissent effectuer des mouvements d'écartement par rapport aux dispositifs de préhension retenant la feuille (2).

7. Dispositif de séchage selon l'une quelconque des revendications précédentes,
**caractérisé en ce que**
les électrodes haute tension (6, 7) sont associées à un cylindre (1) portant la feuille (2).

8. Dispositif de séchage selon l'une quelconque des revendications précédentes,
**caractérisé en ce que**
les électrodes haute tension (6, 7) sont associées à une bande de guidage des feuilles métalliquement conductrice portant la feuille (2).

9. Dispositif de séchage selon l'une quelconque des revendications précédentes,
**caractérisé en ce que**
les électrodes haute tension (6, 7) et/ou les contre-électrodes associées aux électrodes haute tension (6, 7), disposées dans le système de margeur, sont accrochées de manière déplaçable commandée par rapport à la course de déplacement des dispositifs de préhension retenant les feuilles (2).
